# EUROPÄISCHE PATENTANMELDUNG

(11) **EP 2 042 629 A1**
(43) Veröffentlichungstag der Anmeldung: **01.04.2009**
(21) Anmeldenummer: 07019115.0
(22) Anmeldetag: 28.09.2007
(51) Int. Cl.: D04B 1/10

(54) **Strickerzeugnis**

(71) Anmelder: Bodet & Horst GmbH & Co. KG, 09481 Elterlein (DE)
(72) Erfinder: Horst, Gerd-Hermann, 48477 Hörstel (DE)
(74) Vertreter: Habbel, Ludwig

(57) **Zusammenfassung**

Bei einem Strickerzeugnis, mit einer ein Motiv aufweisenden Vorderseite, wobei das Motiv durch zwei unterschiedlich farbige Garne gebildet ist, und mit einer Rückseite, wird vorgeschlagen, dass das Strickerzeugnis in Rundstricktechnik erstellt ist, und dass auf der Rückseite die Fäden mittels einer Einzelnadelauswahl kontrolliert geführt und abgebunden sind.

## Beschreibung

Die Erfindung betrifft ein Strickerzeugnis nach dem Oberbegriff des Anspruchs 1.

Gattungsgemäße Strickerzeugnisse sind aus der Praxis bekannt. Die Vorderseite ist dabei stets als so genannte Sichtseite ausgestaltet, also mit der gewünschten optischen Ausgestaltung versehen, während die Rückseite häufig optisch unansehnlich ist. Falls die Rückseite, wie in der Praxis vielfach üblich, zu 100% aus Polyestergarn gebildet wird, ermöglicht sie keine Aufnahme von Körperfeuchtigkeit, so dass ein solches Strickerzeugnis für die Verwendung als Kissen- oder Matratzenbezug ungeeignet ist.

Die Erfindung liegt die Aufgabe zu Grunde, ein gattungsgemäßes Strickerzeugnis dahingehend zu verbessern, dass es sowohl auf seiner Vorderseite als auch auf seiner Rückseite nach nahezu beliebigen Wünschen ausgestaltet werden kann.

Diese Aufgabe wird durch ein Strickerzeugnis mit den Merkmalen des Anspruchs 1 gelöst.

Die Erfindung schlägt mit anderen Worten vor, die Fäden nicht nur auf der Vorderseite, sondern auch auf der Rückseite eines Rundstrickerzeugnisses kontrolliert zu führen. So können sowohl die optische Ausgestaltung der Vorderseite als auch die optische Ausgestaltung der Rückseite präzise definiert werden. Wenn Fäden aus unterschiedlichen Materialien verwendet werden, können zudem die materialabhängigen Oberflächeneigenschaften sowohl auf der Vorder- als auch auf der Rückseite beeinflusst werden, so dass beispielsweise auch auf der Rückseite eine hautsympathische Ausgestaltung des Strickerzeugnisses möglich ist, so dass dieses Strickerzeugnis auch mit seiner Rückseite als Kissen- oder Matartzenbezug genutzt werden kann und somit beispielsweise als Wendebezug ausgestaltet werden kann.

Ermöglicht wird dieses durch eine Einzelnadelauswahl sowohl im Zylinder (Vorderseite) als auch in der Rippscheibe (Rückseite) der Rundstrickmaschine, indem sowohl im Zylinder als auch in der Rippscheibe die jeweils fadenführenden Nadeln einzelnen wählbar sind. Auf diese Weise wird eine Jacquardauswahl sowohl im Zylinder als auch in der Rippscheibe ermöglicht, so dass eine Musterung sowohl der Vorderseite als auch der Rückseite des Strickerzeugnisses erfolgen kann.

Beispielsweise ist es im Rahmen einer ersten vorschlagsgemäßen Produktgestaltung vorteilhaft möglich, dasselbe Motiv sowohl auf der Vorderseite als auch auf der Rückseite des Strickerzeugnisses in optisch präziser Ausgestaltung zu verwirklichen. Dies ist beispielsweise bei Wendebezügen für Matratzen und Kissen anwendbar. Hierzu sind die beiden zur Darstellung eines Motivs erforderlichen, unterschiedlich farbigen Garne in einer Kreuzschlauchbindung geführt, so dass dasselbe Motiv auf der Vorderseite wie auf der Rückseite ersichtlich ist, allerdings farblich invertiert.

Alternativ können bei einem vorschlagsgemäß ausgestalteten Rundstrickerzeugniss auf dessen Vorder- und Rückseite unterschiedliche Motive dargestellt sein.

Vorteilhaft können Füllfäden verwendet werden, so dass beispielsweise stark farbige, für die Bildung des Motivs verwendete Fäden verdeckt werden können, damit sie beispielsweise nicht durch ein ansonsten schwach farbiges oder helles Material durchscheinen an Stellen, an die Ihnen diese farbigen Fäden nicht zur Bildung des Motivs sichtbar sein sollen.

Üblicherweise wird ein so genannter Relieffaden verwendet, um auf der Oberseite des Strickerzeugnisses das Motiv zu bilden. Dieser Relieffaden wird herkömmlicherweise in den Bereichen, wo er nicht zur Bildung des Motivs benötigt wird, als so genannte Flottung eingelegt. In diesem Bereich in wird der Relieffaden also nicht verstrickt und dementsprechend nicht kontrolliert geführt. Wenn der Relieffaden eine kräftige Farbe aufweist, kann ein unsauberes Warenbild resultieren, da der Relieffaden sich unkontrolliert mal vor einen Füllfaden und mal hinter einen Füllfaden legen kann. Beispielsweise ist es im Rahmen einer zweiten vorschlagsgemäßen Produktgestaltung vorteilhaft möglich, den Relieffaden auf der Rückseite abzubinden an Stellen, an denen er nicht sichtbar sein soll. Dieses Abbinden erfolgt mittels einer Maschenbindung, beispielsweise Strickbindung, oder mittels einer so genannten Fangbindung, so dass jedenfalls im Ergebnis auch auf der Rückseite des Strickerzeugnisses kontrollierten Fadenführung bzw. eine kontrollierte Abbindung des Fadens möglich ist. Hierzu wird die Einzelnadelauswahl in der Rippscheibe genutzt, so dass der Relieffaden in Bereichen, wo er nicht benötigt wird, also nicht gesehen werden soll, als Masche auf der Rückseite abgelegt werden kann. Somit wird der Relieffaden konstant und kontrolliert geführt, und auch auf der Rückseite gesteuert abgebunden, da er auch auf der Rückseite wieder abgestrickt werden kann, so dass ein unterschiedliches Durchscheinen des Relieffadens vermieden wird und ein gleichmäßiges Warenbild erhalten wird, so dass auch großflächige Reliefmuster in guter Qualität erzielbar sind.

Insbesondere kann vorteilhaft der Relieffaden auf der Rückseite hinter den Füllfaden gelegt werden, und zwar derart, dass der Füllfaden den Relieffaden verdeckt. Auf diese Weise wird auch bei intensiv farbigen Relieffäden vermieden dass diese an unerwünschten Stellen durchscheinen, also an Stellen, an denen sie nicht zur Bildung des Motivs dienen.

Vorteilhaft kann das Strickerzeugnis auf der Vorderseite bereichsweise einen elastischen Faden aufweisen, beispielsweise indem er eine mit Baumwolle umwundene Elasthan-Seele aufweist. Durch die Einzelnadelauswahl kann gesteuert werden, wo dieser elastische Faden an der Vorderseite des Strickerzeugnisses vorliegt, so dass unterschiedliche Härtezonen geschaffen werden können.

So kann beispielsweise das Strickerzeugnis als Matratzenbezug ausgestaltet sein, der auf seiner Vorderseite im Kopfbereich und / oder Schulterbereich und / oder Hüftbereich und / oder Fußbereich eine Zone mit einem Härtegrad aufweist, der sich von dem Härtegrad der benachbarten Bereiche unterscheidet.

Vorteilhaft kann das vorschlagsgemäße Strickerzeugnis als Wendebezug dienen, beispielsweise als Kissenbezug oder als Matratzenbezug. Insbesondere bei solchen Wendebezügen kommt die optisch saubere Ausgestaltung der Rückseite des Strickerzeugnisses vorteilhaft zur Geltung beziehungsweise ermöglicht es erst, das Strickerzeugnis wahlweise mit der Vorderseite oder der Rückseite als sichtbarer Oberfläche zu verwenden.

Besonders vorteilhaft kann nicht nur die rein optische Ausgestaltung der beiden Seiten des Strickerzeugnisses durch die vorschlagsgemäß kontrollierte Fadenführung auf beiden Seiten beeinflusst werden: vorteilhaft können auch die technischen Eigenschaften des Strickerzeugnisses auf der Vorder- und der Rückseite bewusst beeinflusst werden. So können beispielsweise auf der Rückseite anderer Materialien verwendet werden als auf der Vorderseite des Strickerzeugnisses.

Beispielsweise ist es im Rahmen einer dritten vorschlagsgemäßen Produktgestaltung vorteilhaft möglich, dass bei einem Matratzen-Wendebezug die für die Vorderseite einerseits und für die Rückseite andererseits verwendeten Materialien unterschiedlich wärmende Eigenschaften aufweisen: so kann eine der beiden Seiten beispielsweise als Sommerseite dienen und ein kühlendes Material aufweisen, wie es beispielsweise unter der Markenbezeichnung "Coolmax" bekannt ist, während die andere Seite beispielsweise als Winterseite dient und ein demgegenüber stärker wärmendes Material aufweist wie beispielsweise Baumwolle oder Materialien, die unter den Markenbezeichnungen "Lyocell" oder "Themolite" bekannt sind. Natürlich kann in Kombination mit den vorerwähnten Ausgestaltungsmöglichkeiten vorgesehen sein, nicht nur unterschiedliche Materialien auf der Vorder- und der Rückseite zu verwenden, sondern Vorder- und Rückseite können auch durch unterschiedliche Farben oder unterschiedliche Muster voneinander verschieden sein.

Die vorschlagsgemäße Ausgestaltung eines Strickerzeugnisses kann vorteilhaft dazu genutzt werden, die Druckelastizität eines Abstandstextils in unterschiedlichen Bereichen dieses Abstandstextils unterschiedlich einzustellen: hierzu ist vorteilhaft vorgesehen, die in einem Abstandstextil stets vorgesehenen Monofilfäden, die etwa senkrecht zwischen den beiden Außenseiten des Abstandstextils verlaufen, über die Fläche des Abstandstextils gesehen in einer unterschiedlichen Flächendichte zu verteilen, also in unterschiedlichen Bereichen des Abstandstextils die Monofilfäden in unterschiedlichen Anzahlen pro Flächeneinheit anzuordnen. Denn ein solches Abstandstextil beispielsweise als Matratzenauflage oder Matratzenbezug verwendet wird, kann mithilfe eines derart ausgestalteten Abstandstextils die Druckelastizität der einzelnen Matratzenzonen beeinflusst werden.

Ausführungsbeispiele erfindungsgemäßer Strickererzeugnisse werden anhand der rein schematischen Darstellungen nachfolgend näher erläutert. Dabei zeigen die
- Fig. 1 bis 3: den schematischen Aufbau dreier unterschiedlicher Strickerzeugnisse.

Figur 1 zeigt eine schematische Darstellung eines Fadenverlaufs bei einem Rapport über zwei Systeme. Der betreffende Faden ist jeweils als durchgehender, im wesentlichen horizontal verlaufender Strich dargestellt. Dabei dient beispielsweise ein oberes, mit 1 bezeichnetes System zum Verstricken eines blauen Fadens, während das darunter dargestellte zweite System 2 einen roten Faden betrifft. Die einzelnen Stricknadeln sind mit 3 bezeichnet, wobei in jedem System 1 und 2 die Stricknadeln 3 der jeweiligen Rippscheibe - für die Rückseite des Strickerzeugnisses - oben und die Stricknadeln 3 des jeweiligen Zylinders - für die Vorderseite des Strickerzeugnisses - unten dargestellt sind, was mittels der rechts am Rand angegebenen Kennzeichnung "R" beziehungsweise "Z" verdeutlicht ist. Welche der Stricknadeln 3 jeweils einen Faden führt, ist durch den an der betreffenden Stricknadel 3 dargestellten Kreis angedeutet, wobei dort jeweils mittels der betreffenden Stricknadel eine Masche gebildet wird.

Wie Figur 1 zeigt, ergibt sich für das System 2 mit der roten Farbe ein exakt invertiertes Muster im Vergleich zu dem Muster des Systems 1 mit der blauen Farbe, so dass auf diese Weise beispielsweise ein Wendebezug hergestellt werden kann, der auf beiden Seiten das gleiche Muster aufweist, allerdings in einer Positiv-Negativ-Darstellung: wo auf der Vorderseite Teile des Musters im Rot erscheinen, erscheinen die gleichen Teile des Musters auf der Rückseite in Blau, während Teile des Musters, die auf der Vorderseite in Blau erscheinen, auf der Rückseite des Musters in Rot erscheinen.

Figur 2 zeigt eine schematische Darstellung eines Fadenverlaufs bei einem Rapport über drei Systeme, wobei die Darstellungsart der von Figur 1 entspricht. Dabei ist gemäß Figur 2 vorgesehen, das System 1 ausschließlich auf der Rippscheibe, das heißt der Rückseite zu stricken. Als Material wird beispielsweise eine kühlende Faser eingesetzt, beispielsweise das unter der Markenbezeichnung "Coolmax" bekannte Material. Oder es wird bei diesem System 1 beispielsweise ein dunkles Garn verwendet.

Im System 2 wird ein farbiges Polyestergarn eingesetzt. Das System 2 wird genutzt, um ein Motiv beziehungsweise Muster einzustricken, indem Vorder- und Rückseite miteinander verbunden werden.

Bei einem zusätzlich vorgesehenen dritten System, mit der Nummer 4 gekennzeichnet, ist vorgesehen, das System 4 ausschließlich auf dem Zylinder zu stricken das heißt auf der Vorderseite des Strickerzeugnisses. Das im dritten System 4 eingesetzte Material unterscheidet sich von dem im ersten System 1 eingesetzten Material: anstelle der kühlenden Faser kann eine wärmende Faser wie beispielsweise Baumwolle eingesetzt werden, oder das kann anstelle des dunklen Garns des Systems 1 ein helles Garn verwendet werden.

Figur 3 zeigt eine schematische Darstellung eines Fadenverlaufs bei einem Rapport über vier Systeme. Dabei dient das System 1 dazu, Hintergrundpunkte einzustricken, wobei die Vorder- und die Rückseite miteinander verbunden werden.

Das System 2 dient dazu, die Vorderseite nur im Zylinder abzustricken, wobei beispielsweise als Material im System 2 Baumwolle eingesetzt wird.

Das dritte System 4 dient dazu, das Motiv einzustricken, wobei die Vorder- und die Rückseite wie beim System 1 miteinander verbunden werden.

Auf einem vierten System, mit der Ziffer 5 gekennzeichnet, wird ein Relieffaden 6 gestrickt. Dieser Relieffaden 6 wird durch die Einzelnadelauswahl, die in der Rippscheibe möglich ist, auf der Rückseite abgebunden und legt sich daher kontinuierlich hinter einen Füllfaden 7. Auch wenn für den Relieffaden 6 eine kräftigere Farbe verwendet wird, scheint diese bei dem dargestellten Rundstrickerzeugnis nicht an unerwünschten Stellen durch, da der Relieffaden 6 an den Stellen, wo er nicht zur Motivbildung vorgesehen ist, durch den Füllfaden 7 abgedeckt ist. Mit "A" ist eine Stelle gekennzeichnet, wo der Relieffaden 6 mittels einer Stricknadel 3 der Rippscheibe auf der Rückseite abgebunden ist.

## Patentansprüche

1. Strickerzeugnis,
mit einer ein Motiv aufweisenden Vorderseite,
wobei das Motiv durch zwei unterschiedlich farbige Garne gebildet ist,
und mit einer Rückseite,
**dadurch gekennzeichnet,**
**dass** das Strickerzeugnis in Rundstricktechnik erstellt ist, und dass auf der Rückseite die Fäden mittels einer Einzelnadelauswahl kontrolliert geführt und abgebunden sind.

2. Strickerzeugnis nach Anspruch 1,
**dadurch gekennzeichnet,**
**dass** das gleiche Motiv wie auf der Vorderseite auch auf der Rückseite vorgesehen ist,
wobei das rückseitigen Motiv farblich invers zu dem vorderseitigen Motiv ausgestaltet ist,
und wobei die beiden motivbildenden farbigen Garne in Art einer Kreuzschlauchbindung geführt sind.

3. Strickerzeugnis nach Anspruch 1 oder 2,
**dadurch gekennzeichnet,**
**dass** auf der Vorderseite und auf der Rückseite unterschiedliche Motive dargestellt sind.

4. Strickerzeugnis nach einem der vorhergehenden Ansprüche,
**dadurch gekennzeichnet,**
**dass** zusätzlich zu den beiden motivbildenden farbigen Garnen Füllfäden vorgesehen sind.

5. Strickerzeugnis nach einem der vorhergehenden Ansprüche,
**dadurch gekennzeichnet,**
**dass** ein als Relieffaden bezeichneter Faden, der auf der Vorderseite das Motiv bildet, auf der Rückseite bereichsweise, nämlich dort, wo er auf der Rückseite nicht sichtbar sein soll, mittels einer Maschen- oder einer Fangbindung abgebunden ist.

6. Strickerzeugnis nach den Ansprüchen 4 und 5,
**dadurch gekennzeichnet,**
**dass** der Relieffaden auf der Rückseite hinter den Füllfaden gelegt ist, derart, dass der Füllfaden den Relieffaden verdeckt.

7. Strickerzeugnis nach einem der Ansprüche 4 bis 6,
**dadurch gekennzeichnet,**
**dass** das Strickerzeugnis auf der Vorderseite bereichsweise einen elastischen Faden aufweist.

8. Strickerzeugnis nach Anspruch 7,
**dadurch gekennzeichnet,**
**dass** das Strickerzeugnis als Matratzenbezug ausgestaltet ist, wobei der Bezug auf seiner Vorderseite im Kopf- und / oder Schulter- und / oder Hüft- und / oder Fußbereich eine Zone mit einem Härtegrad aufweist, der sich von dem Härtegrad der benachbarten Bereiche unterscheidet.

9. Strickerzeugnis nach einem der vorhergehenden Ansprüche,
**dadurch gekennzeichnet,**
**dass** das Strickerzeugnis als Wendebezug ausgestaltet ist.

10. Strickerzeugnis nach Anspruch 9,
**dadurch gekennzeichnet,**
**dass** auf der Rückseite Garne aus anderen Materialien vorgesehen sind als auf der Vorderseite.

11. Strickerzeugnis nach Anspruch 10,
**dadurch gekennzeichnet,**
**dass** das Strickerzeugnis als Matratzen-Wendebezug ausgestaltet ist, der auf den Vorder- und Rückseiten unterschiedlich wärmende Materialien aufweist.

12. Strickerzeugnis nach einem der vorhergehenden Ansprüche,
**dadurch gekennzeichnet,**
**dass** das Strickerzeugnis als so genanntes Abstandstextil ausgestaltet ist, mit Monofilfäden zwischen der Vorder- und der Rückseite, wobei die Monofilfäden zumindest abschnittsweise etwa senkrecht zu den Vorder- und Rückseiten verlaufen und diese voneinander beabstandet halten, und wobei die Verteilungsdichte der Monofilfäden über die Fläche des Abstandstextils unterschiedlich ist.
